# EUROPÄISCHE PATENTSCHRIFT

(11) **EP 2 692 451 B1**
(45) Veröffentlichungstag und Bekanntmachung des Hinweises auf die Patenterteilung: **05.05.2021**
(21) Anmeldenummer: 13177352.5
(22) Anmeldetag: 22.07.2013
(51) Int. Cl.: B06B 1/02

(54) **Elektrische Schaltung für den Betrieb einer Sendeempfangseinheit**
Electrical circuit for operating a transceiver unit
Circuit électrique pour le fonctionnement d'une unité émettrice-réceptrice

(30) Priorität: 01.08.2012 DE 102012213556
(43) Veröffentlichungstag der Anmeldung: 05.02.2014
(73) Patentinhaber: Robert Bosch GmbH, 70442 Stuttgart (DE)
(72) Erfinder: Kirchner, Tobias, 71636 Ludwigsburg (DE)

(56) Entgegenhaltungen:
- DE-A1- 19 814 331
- DE-C1- 19 548 161
- FR-A1- 2 757 009

## Beschreibung

### Stand der Technik

Die vorliegende Erfindung betrifft eine elektrische Schaltung für den Betrieb einer Sendeempfangseinheit, wie sie beispielsweise in Verbindung mit Ultraschallsendeempfängern Verwendung finden kann. Insbesondere betrifft die vorliegende Erfindung eine verbesserte elektrische Schaltung zur Verkürzung der Einschwingzeit einer Sendeempfangseinheit.

Sendeempfangseinheiten können gemäß dem Stand der Technik für viele unterschiedliche Anwendungsfälle verwendet werden. Beispielsweise werden sie für Abstandsmessungen im Kraftfahrzeug eingesetzt, wobei als Sendeempfangseinheiten insbesondere Radar-Lidar- und Schallwandler eingesetzt werden, um von einem ausgesendeten und von einem Umgebungsobjekt reflektierten Signal auf eine aktuelle Entfernung des Fahrzeugs vom Umgebungsobjekt schließen zu können. Bei einem Ultraschallwandler wird hierzu beispielsweise eine Piezo-Membran verwendet. Beim Sendevorgang wird elektrische Energie aufgebracht, um Schall zu erzeugen, während nach dem Sendevorgang und nach abgeklungenen Membran-Restschwingungen auf die Membran eintreffender Schall in elektrische Signale umgewandelt wird. Bekanntermaßen ist hierbei erforderlich, dass der Sendepuls eine möglichst kurze Dauer hat, um bereits kurze Zeit später auf die Membran auftreffenden Reflexionsschall aus den abklingenden Membranschwingungen erkennen zu können. Um dennoch hohe Sendeenergie abstrahlen zu können, ist es erstrebenswert, bereits von Anbeginn des Sendevorgangs ein Maximum an Membranamplituden zu erzeugen und diese über den gesamten (kurzen) Sendevorgang beizubehalten. Um mittels möglichst leistungsschwachen Signalgeneratoren hohe Amplitudenschwingungen zu erzeugen, wird im Stand der Technik der Signalgenerator häufig mit einem ersten Schwingkreis (beispielsweise bestehend aus einer Reihenschaltung einer Spule und eines Kondensator) angeregt, und die Spannung an einem der beiden Energiespeicher als Eingangsgröße für einen zweiten, die Sendeempfangseinheit umfassenden, Schwingkreis verwendet. Hierbei kann der zweite Schwingkreis ausschließlich aus der (ohne weiteres schwingfähigen) Sendeempfangseinheit bestehen oder weitere Energiespeicher umfassen. Allerdings wird zur Anregung beider Schwingkreise eine gewisse Zeitdauer benötigt, um für einen Sendevorgang hinreichende Amplituden an der Sendeempfangseinheit zu erzeugen. Diese Zeitdauer begrenzt u.a. die sogenannte Nahmessfähigkeit eines Abstandsmesssystems.

Die Druckschrift DE 198 14 331 A1 beschreibt eine Vorrichtung zum erzeugen akustischer Druckpulse, bei welcher zwei LC-Schwingkreise miteinander gekoppelt sind und einen gemeinsamen Kondensator nutzen.

Die Druckschrift FR 2 757 009 A1 betrifft eine Vorrichtung für den Betrieb eines piezoelektrischen Signalwandlers, bei welcher ein Verstärker und eine Steuerschaltung über einen Schalter miteinander koppelbar sind.

Die Druckschrift DE 195 48 161 C1 beschreibt ebenfalls eine Vorrichtung für den Betrieb eines Piezoelements, bei welcher über einen Schalter eine Erregerquelle mit dem Piezoelement koppelbar ist.

Es ist eine Aufgabe der vorliegenden Erfindung, eine elektrische Schaltung für den Betrieb einer Sende-Empfangseinheit zu schaffen, durch welche in der Anwendung die Nahmessfähigkeit eines Ultraschall-basierten Abstandsmesssystems zu verbessern.

### Offenbarung der Erfindung

Die vorstehend genannte Aufgabe wird erfindungsgemäß durch eine elektrische Schaltung mit den Merkmalen gemäß Anspruch 1 gelöst. Vorteilhafte Weiterbildungen sind Gegenstand der jeweiligen abhängigen Ansprüche.

Entsprechend wird eine elektrische Schaltung vorgeschlagen, welche für den Betrieb einer Sendeempfangseinheit, beispielsweise eines Ultraschallsendeempfängers, geeignet ist. Dabei umfasst die Schaltung einen ersten Schwingkreis zur Erzeugung eines Sendesignals sowie einen zweiten Schwingkreis mit einer Sendeempfangseinheit. Der erste Schwingkreis kann dabei mit einem Signalgenerator bzw. einer Signalquelle gekoppelt sein, dessen bzw. deren Signal den ersten Schwingkreis zu Schwingungen anregen kann. Der zweite Schwingkreis kann beispielsweise einen oder mehrere Schallwandler umfassen, mittels welcher einerseits Schallenergie abgestrahlt und andererseits Schallenergie aufgenommen und in elektrische Signale gewandelt werden kann. Hierbei kann der zweite Schwingkreis ausschließlich aus der (ohne weiteres schwingfähigen) Sendeempfangseinheit bestehen oder weitere Energiespeicher umfassen. Weiter umfasst die erfindungsgemäße elektrische Schaltung eine Schalteinheit, wobei die Schalteinheit eingerichtet ist, den ersten Schwingkreis und den zweiten Schwingkreis mit einander zu koppeln. Mit anderen Worten kann die Schalteinheit dafür sorgen, dass im ersten Schwingkreis gespeicherte elektrische Energie in den zweiten Schwingkreis gelangen kann.

Erfindungsgemäß wird dies im Ansprechen auf das Erreichen eines ersten vordefinierten Schwellwertes einer Zustandsgröße des ersten Schwingkreises veranlasst. Mit anderen Worten kann beispielsweise ein Strom und/oder eine Spannung in einem und/oder beiden Energiespeichern des ersten Schwingkreises eine vordefinierte Größe erreichen und im Ansprechen darauf die Schalteinheit veranlasst werden, den ersten Schwingkreis und den zweiten Schwingkreis miteinander zu koppeln. Auf diese Weise kann im zweiten Schwingkreis noch eine Reflexion erwartet und ausgewertet werden, während im ersten Schwingkreis bereits Energie für einen weiteren Sendevorgang gesammelt wird, ohne dass diese sich mit dem Empfangssignal überlagert.

Die Unteransprüche zeigen bevorzugte Weiterbildungen der Erfindung.

Bevorzugt kann der Schwellwert der Zustandsgröße eine minimale Amplitude einer mit der Schwingungsenergie des ersten Schwingkreises gekoppelten Größe sein. Beispielsweise kann eine Spannung und/oder ein Strom über einer Kapazität des ersten Schwingkreises als einen Schaltvorgang der Schalteinheit veranlassende Größe herangezogen werden. Alternativ oder zusätzlich kann ein Strom und/oder eine Spannung in einer Induktivität des ersten Schwingkreises verwendet werden. Dies hat den Vorteil, dass eine einfache Möglichkeit zur Ermittlung eines geeigneten Auslösezeitpunktes für einen Schaltvorgang zur Verfügung steht, der beispielsweise durch einen Transistor als Schalteinheit mittels analoger Schaltungstechnik als Eingangsgröße verwendet werden kann.

Weiter bevorzugt kann die Schalteinheit eingerichtet sein, einen Ausgang des ersten Schwingkreises mit einem Eingang des zweiten Schwingkreises zu verbinden. Mit anderen Worten kann eine elektrische Verbindung zwischen dem ersten Schwingkreis und dem zweiten Schwingkreis zur Kopplung der beiden Schwingkreise durch die Schalteinheit hergestellt werden. Dies bietet den Vorteil, dass die Sendeempfangseinheit bis zur Kopplung mit dem ersten Schwingkreis spannungsfrei bleibt.

Bevorzugt kann der Ausgang des ersten Schwingkreises dabei parallel zu einem Energiespeicher des ersten Schwingkreises angeordnet sein. Mit anderen Worten wird das Signal an einem ersten Anschluss eines parallel zum Ausgang liegenden Energiespeichers abgegriffen, dessen zweiter Anschluss mit der elektrischen Masse verbunden ist. Mit dem ersten Anschluss kann nun die Schalteinheit verbunden sein, welche in geschlossenem Zustand den Ausgang des ersten Schwingkreises mit dem Eingang des zweiten Schwingkreises verbindet. Die vorstehend genannte Anordnung stellt eine einfache und schaltungstechnisch gut beherrschbare Ausführungsform dar.

Alternativ oder zusätzlich kann die Schalteinheit eingerichtet sein, einen masseseitigen Anschluss der Sendeempfangseinheit mit der elektrischen Masse elektrisch zu koppeln. Mit anderen Worten kann die Schalteinheit oder eine zusätzliche Schalteinheit eine Verbindung zwischen der Sendeempfangseinheit und der elektrischen Masse ohne Zwischenschaltung weiterer elektrischer Bauelemente vornehmen. Im Gegensatz zum vorstehend beschriebenen Aufbau, nach welchem eine elektrische Verbindung zwischen den beiden Schwingkreisen geschaltet wird, bietet die Alternative eine einfachere Möglichkeit zur Ansteuerung des Schalters.

Weiter bevorzugt kann die Sendeempfangseinheit des zweiten Schwingkreises als Ultraschallwandler ausgestaltet sein oder zumindest einen solchen umfassen. Dies bietet den Vorteil, dass diese Technik einerseits sicher beherrschbar ist und andererseits die erforderlichen Ultraschallwandler in hoher Stückzahl für den Automobilbau gefertigt werden, wodurch eine erfindungsgemäße Schaltung kostengünstig herstellbar ist. Da sich, wie in Verbindung mit den beigefügten Zeichnungsfiguren noch diskutiert wird, ein Ultraschallwandler auf Piezobasis bereits selbst wie ein elektrischer Schwingkreis verhält, müssen außer einem solchen Ultraschallwandler keine weiteren elektrischen Bauelemente für den Aufbau des zweiten Schwingkreises vorgesehen werden. Dies bietet den Vorteil eines besonders einfachen und kostengünstigen Aufbaus einer erfindungsgemäßen elektrischen Schaltung.

Weiter bevorzugt kann als Schalteinheit ein Transistor, insbesondere ein Feldeffekttransistor, äußerst bevorzugt ein Metalloxidschichtfeldeffekttransistor (MOSFET) vorgesehen sein. Dies bietet den Vorteil, dass Transistoren einerseits als Massenartikel hergestellt und daher günstig erworben werden können, andererseits, insbesondere in Verbindung mit den vorgenannten Feldeffekttransistoren, geringe Schalt- und Sperrverluste entstehen.

Weiter bevorzugt kann eine Signalquelle mit dem ersten Schwingkreis gekoppelt sein, wobei die Kopplung insbesondere dauerhaft, mit anderen Worten also nicht schaltbar, sein kann. Dies bietet den Vorteil eines besonders einfachen Aufbaus, während die Funktionssicherheit erhöht wird.

Die Unteransprüche zeigen bevorzugte Weiterbildungen der Erfindung.

### Kurze Beschreibung der Zeichnungen

Nachfolgend werden Ausführungsbeispiele der Erfindung unter Bezugnahme auf die begleitenden Zeichnungen im Detail beschrieben. In den Zeichnungen ist:
- Figur 1: ein Schaltbild eines typischen Ausführungsbeispiels gemäß dem Stand der Technik,
- Figur 2: ein Schaltbild eines Ausführungsbeispiels gemäß der vorliegenden Erfindung,
- Figur 3: zwei Diagramme, veranschaulichend die Spannung zur Anregung des ersten Schwingkreises (oben) und die resultierende Spannung an der Sendeempfangseinheit (unten),
- Figur 4: ein Zeitdiagramm von Strömen durch eine Sendeempfangseinheit gemäß dem Stand der Technik und der vorliegenden Erfindung (oben) und ein Zeitdiagramm von Spannungen an der Sendeempfangseinheit gemäß dem Stand der Technik und der vorliegenden Erfindung (unten), und
- Figur 5: zwei Zeitdiagramme zur Veranschaulichung der unterschiedlichen Anregungsdauer nach dem Stand der Technik und nach der vorliegenden Erfindung.

### Ausführungsformen der Erfindung

Figur 1 zeigt eine elektrische Schaltung, wie sie aus dem Stand der Technik zur Verwendung eines Ultraschallsendeempfängers verwendet wird. Eine Signalquelle 4 ist eingerichtet, einen aus einer Spule L₁ von beispielsweise 285 µH und einem Kondensator C₁ von 46 nF bestehenden Schwingkreis mit einer sinusförmigen Spannung zu beaufschlagen. Parallel zum Kondensator C₁ ist das Ersatzschaltbild eines Sendeempfängers 2 dargestellt, welches aus einer Parallelschaltung von vier Zweigen besteht. Der erste Zweig besteht auf einer Kapazität C₂ von 2 nF. Der zweite Zweig besteht aus einer Induktivität L₃ von 350 mH, einer zur Induktivität L₃ in Reihe geschalteten Kapazität C₃ von 40 pF und einer ebenfalls in Reihe geschalteten ohmschen Last R₃ von 3 kΩ. Der dritte Zweig besteht aus einer Induktivität L₄ von 50 µH, einem Kondensator C₄ von 40 pF und einer ohmschen Last R₄ von 3 kΩ. Der vierte Zweig schließlich besteht aus einer Spule L₅ von 20 mH, einer Kapazität C₅ von 40 pF und einer ohmschen Last R₅ von 3 kΩ. Eine Schalteinheit ist nicht vorgesehen, so dass die Signalquelle 4 stets beide Schwingkreise bzw. die gesamte dargestellte Anordnung passiver Elemente als Last sieht.

Figur 2 zeigt ein Schaltbild eines Ausführungsbeispiels gemäß der vorliegenden Erfindung. Eine Signalquelle 4 treibt einen Schwingkreis SK₁, welcher aus einer Reihenschaltung aus einer ersten Induktivität L₁ und einer ersten Kapazität C₁ besteht. Zwischen der Induktivität L₁ und der Kapazität C₁ ist eine Ausgangsklemme 3 des ersten Schwingkreises SK₁ angeordnet. An die Ausgangsklemme 3 schließt sich ein erster Schalter S₁ zum Koppeln der beiden Schwingkreise SK₁ und SK₂ an. Mit dem Schalter S₁ ist ein bereits in Verbindung mit Figur 1 diskutiertes Ersatzschaltbild eines Ultraschallwandlers 2 als Sendeempfangseinheit verbunden. Masseseitig ist zwischen dem Ultraschallwandler 2 und der elektrischen Masse 10 ein zweiter Schalter S₂ (gestrichelt) als zweite Schalteinheit S₂ vorgesehen. Die Elemente des Ersatzschaltbildes der Sendeempfangseinheit 2 stimmen mit den in Figur 1 dargestellten übereinstimmen, so dass auf eine detaillierte Diskussion dieser der Kürze halber verzichtet werden kann. Die Funktion der erfindungsgemäßen Schaltung ist wie folgt: Die Signalquelle regt den ersten Schwingkreis SK₁ an, im Ansprechen worauf sich über der Kapazität C₁ um ein Vielfaches höhere Spannungsamplituden einstellen, als sie die Signalquelle 4 allein zu liefern im Stande ist. Im Ansprechen auf ein Erreichen eines ersten Schwellwertes, der mit für einen Sendeempfangsvorgang geeigneten Amplituden korrespondiert, wird der erste Schalter S₁ geschlossen, wodurch die über der ersten Kapazität C₁ anliegenden Spannungen nun über dem aus dem Ultraschallwandler gebildeten Zweipol als zweiter Schwingkreis SK₂ anliegen. Die vorstehenden Ausführungen treffen für den Fall zu, dass der zweite Schalter S₂ entweder geschlossen oder nicht vorhanden ist. Identisch könnte der zweite Schalter S₂ verwendet werden, während der erste Schalter S₁ geschlossen oder nicht vorhanden ist. Die Funktionsweise ergibt sich für den zweiten Schalter S₂ entsprechend. Nach Beenden des Sendevorgangs wird der jeweils verwendete Schalter (oder falls beide Schalter S₁/S₂ verwendet werden, zumindest einer der beiden Schalter S₁/S₂) geöffnet, so dass keine Energie mehr aus dem ersten Schwingkreis SK₁ in den zweiten Schwingkreis SK₂ gelangt und die Membran der Sendeempfangseinheit 2 abklingt oder beispielsweise in bekannter Weise passiv oder aktiv gedämpft wird. An der Sendeempfangseinheit 2 eintreffende Echos können nun ihrerseits die Membran der Sendeempfangseinheit 2 in Schwingungen versetzen und in bekannter Weise aus dem elektrischen Signal der Sendeempfangseinheit 2 detektiert werden.

Figur 3 zeigt in ihrer oberen Hälfte ein Zeitdiagramm eines Spannungssignals V₄, wie es durch die in Figur 2 gezeigte Signalquelle 4 erzeugt werden könnte. Die dargestellte Wechselspannung hat eine Amplitude von 3 V. Aufgrund des ersten Schwingkreises SK₁ ergibt sich nach einiger Zeit eine bedeutend höhere Amplitude beispielsweise für die Spannung über der ersten Kapazität C₁. Diese Spannung wird bereits im Stand der Technik dazu benutzt, die Sendeempfangseinheit 2 mit einem zur Aussendung geeigneten elektrischen Signal zu beaufschlagen. In der unteren Hälfte von Figur 3 ist eine Spannung V₂ über der Zeit aufgetragen, welche sich in einer Schaltung gemäß dem Stand der Technik (siehe Figur 1) am Ultraschallwandler ohne einen erfindungsgemäßen Schaltvorgang ergeben könnte. Es ist erkennbar, dass ab dem Zeitpunkt, ab welchem die Signalquelle 4 eine Spannung V₄ ausgibt, auch eine Spannung V₂ über dem Ultraschallwandler anliegt, welche jedoch ihre maximale Amplitude erst zeitgleich mit dem Ende des Spannungssignals V₄ erreicht. Anschließend klingt die Amplitude der Spannung V₂ im Wesentlichen mit einer e-Funktion ab.

Figur 4 zeigt in seiner oberen Hälfte einen Vergleich von Zeitdiagrammen zweier Ströme, wie sie gemäß der vorliegenden Erfindung I_{2E}) bzw. gemäß dem Stand der Technik I_{2PA}) bei entsprechender Anregung durch den Ultraschallwandler 2 fließen würden. Die untere Hälfte von Figur 2 zeigt die entsprechenden Spannungssignale (V_{2E}: Spannung am Ultraschallwandler 2 gemäß der vorliegenden Erfindung, V_{2PA}: Spannung am Ultraschallwandler 2 gemäß dem Stand der Technik), welche zu den jeweiligen Strömen, wie sie in der oberen Bildhälfte von Figur 4 dargestellt sind, gehören. Der Spannungsverlauf gemäß dem Stand der Technik V_{2PA} entspricht im Wesentlichen dem in der unteren Hälfte von Figur 3 dargestellten Verlauf. Da zu Beginn der Anregung des Ultraschallwandlers 2 auch der erste Schwingkreis noch nicht voll erregt ist, steigt die Amplitude der Spannung V_{2PA} nur langsam an. Entsprechendes gilt insbesondere für den Strom I_{2PA} durch den Ultraschallwandler 2 in der oberen Hälfte der Figur 4. Somit wird nur langsam Energie in den zweiten Schwingkreis SK₂ "gepumpt". Deutlich andere Verläufe ergeben sich gemäß der vorliegenden Erfindung. Die Spannung V_{2E} in der unteren Hälfte von Figur 4 beginnt mit einer maximalen Amplitude, da zum Schaltzeitpunkt der erste Schwingkreis SK₁ bereits voll erregt und somit die Spannung über der ersten Kapazität C₁ bereits ihr Maximum erreicht hat. Die Erregung des Ultraschallwandlers 2 mit maximalen Spannungen führt zu einem deutlich schnelleren Ansteigen des durch ihn fließenden Stromes I_{2E}. Mit anderen Worten ergeben sich deutlich früher für einen Sendevorgang erforderliche Signalamplituden, so dass innerhalb kürzerer Zeit die erforderliche Schallenergie durch den Ultraschallwandler 2 abgestrahlt werden kann. Indem auf diese Weise der Sendevorgang früher beendet und die Membranschwingungen auf ein für einen Empfangsvorgang erforderliches Maß abgeklungen sind, können bereits zu einem früheren Zeitpunkt als gemäß dem Stand der Technik Echos aus dem Signal des Ultraschallwandlers 2 detektiert werden. Auf diese Weise kann die sogenannte "Nahdetektionsschwelle" deutlich gesenkt werden, so dass auch nahe am Fahrzeug bzw. am Ultraschallwandler 2 angeordnete Umgebungsobjekte sicher detektiert werden können.

Figur 5 zeigt zwei Spannungsverläufe (V_{4E}, V_{4PA}) zur Anregung des ersten Schwingkreises SK₁ durch die Signalquelle 4, wobei die obere Spannung V_{4E} gegenüber der unten dargestellten Spannung V_{4PA} früher eingeschaltet und früher ausgeschaltet wird. Zwar wird der erste Schwingkreis mit der Spannung V_{4E} bereits zu einem früheren Zeitpunkt mit Energie versorgt, dies stört jedoch noch andauernde Empfangsvorgänge im zweiten Schwingkreis nicht, da zu diesem Zeitpunkt gemäß der vorliegenden Erfindung keine Kopplung der Schwingkreise besteht. Der spätere Signalanfang der Spannung V_{4PA} gemäß dem Stand der Technik fällt zeitlich mit dem Anregungszeitpunkt des zweiten Schwingkreises zusammen. Um für den Sendevorgang hinreichend Energie über den Sendeempfänger abstrahlen zu können, ist gemäß dem Stand der Technik jedoch eine längere Anregungszeit des zweiten Schwingkreises SK₂ als gemäß der vorliegenden Erfindung erforderlich. Daher können durch die vorliegende Erfindung kürzere Pulse verwirklicht werden, die eine bessere Entfernungsauflösung und eine bessere Auflösung von Mehrfachechos erlauben.

Es ist ein Kerngedanke der vorliegenden Erfindung, einen zur Erzeugung eines Sendesignals für eine Sendeempfangseinrichtung verwendeten ersten Schwingkreis zunächst mit Energie zu versorgen, ohne dass die Sendeempfangseinrichtung bereits Anteile an dieser Energie aufnehmen kann. Erst wenn die abgebbare Energie innerhalb des ersten Schwingkreises ein vorbestimmtes Maß erreicht hat, wird mittels einer Schalteinrichtung ein Energieübertrag aus dem ersten Schwingkreis auf die Sendeempfangseinheit, welche bevorzugt in einem zweiten Schwingkreis angeordnet ist, ermöglicht. Für die Anordnungen und Ausgestaltungen der Schalteinheit sind unterschiedliche Lösungen vorgeschlagen worden. Der Gegenstand der vorliegenden Erfindung ermöglicht es, z.B. noch während eines Empfangsvorgangs mittels der Sendeempfangseinheit elektrische Energie in den ersten Schwingkreis zu bringen und somit einen auf den Empfangsvorgang folgenden Sendevorgang vorzubereiten.

Auch wenn die erfindungsgemäßen Aspekte und vorteilhaften Ausführungsformen anhand der in Verbindung mit den beigefügten Zeichnungsfiguren erläuterten Ausführungsbeispielen im Detail beschrieben worden sind, sind für den Fachmann Modifikationen und Kombinationen von Merkmalen der dargestellten Ausführungsbeispiele, insbesondere auch mit weiteren, aus dem Stand der Technik bekannten Lösungen und Merkmalen, möglich, ohne den Bereich der vorliegenden Erfindung zu verlassen, deren Schutzbereich durch die beigefügten Ansprüche definiert wird.

## Patentansprüche

1. Elektrische Schaltung (1) für den Betrieb einer Sendeempfangseinheit (2), wobei die Schaltung (1) umfasst:
- einen ersten Schwingkreis (SK₁) zur Erzeugung eines Sendesignals,
- einen zweiten Schwingkreis (SK₂) umfassend eine Sendeempfangseinheit (2) und
- eine Schalteinheit (S₁^{,} S₂),
**dadurch gekennzeichnet,**
**dass** die Schalteinheit (S₁, S₂) eingerichtet ist, den ersten Schwingkreis (SK₁) und den zweiten Schwingkreis (SK₂) miteinander zu koppeln, wenn eine Zustandsgröße des ersten Schwingkreises (SK₁) einen vordefinierten Schwellwert überschritten hat.

2. Elektrische Schaltung (1) nach Anspruch 1, wobei die Zustandsgröße eine minimale Amplitude einer mit der Schwingungsenergie des ersten Schwingkreises (SK1) gekoppelten Größe ist.

3. Elektrische Schaltung (1) nach Anspruch 1 oder 2, wobei die Schalteinheit eingerichtet ist, einen Ausgang (3) des ersten Schwingkreises (SK₁) mit einem Eingang des zweiten Schwingkreises (SK₂) zu verbinden.

4. Elektrische Schaltung (1) nach Anspruch 3, wobei der Ausgang (3) zusammen mit einem mit der elektrischen Masse (10) verbundenen Anschluss des ersten Schwingkreises (SK1) parallel zu einem Energiespeicher (C1) des ersten Schwingkreises (SK1) angeordnet ist.

5. Elektrische Schaltung (1) nach Anspruch 4, wobei der Energiespeicher ein Kondensator (C1) oder eine Spule (L1) ist.

6. Elektrische Schaltung (1) nach einem der vorstehenden Ansprüche, wobei die Schalteinheit (S1, S2) eingerichtet ist, einen masseseitigen Anschluss (5) der Sendeempfangseinheit (2) mit der elektrischen Masse (10) elektrisch zu koppeln.

7. Elektrische Schaltung (1) nach einem der vorstehenden Ansprüche, wobei die Sendeempfangseinheit (2) einen Ultraschallwandler umfasst.

8. Elektrische Schaltung (1) nach einem der vorstehenden Ansprüche, wobei die Schalteinheit (S1, S2) ein Transistor und/oder ein MetalloxidschichtFeldeffekttransistor ist.

9. Elektrische Schaltung (1) nach einem der vorstehenden Ansprüche, wobei weiter eine Signalquelle (4) mit dem ersten Schwingkreis (SK1) gekoppelt oder dauerhaft gekoppelt ist.

## Claims

1. Electrical circuit (1) for the operation of a transceiver unit (2), wherein the circuit (1) comprises:
- a first resonant circuit (SK₁) for generating a transmission signal,
- a second resonant circuit (SK₂) comprising a transceiver unit (2) and
- a switching unit (S₁, S₂),
**characterized**
**in that** the switching unit (S₁, S₂) is designed to couple the first resonant circuit (SK₁) and the second resonant circuit (SK₂) to one another when a state variable of the first resonant circuit (SK₁) has exceeded a predefined threshold value.

2. Electrical circuit (1) according to Claim 1, wherein the state variable is a minimum amplitude of a variable linked to the vibrational energy of the first resonant circuit (SK₁).

3. Electrical circuit (1) according to Claim 1 or 2, wherein the switching unit is designed to connect an output (3) of the first resonant circuit (SK₁) to an input of the second resonant circuit (SK₂).

4. Electrical circuit (1) according to Claim 3, wherein the output (3) together with a connection, connected to the electrical earth (10), of the first resonant circuit (SK₁) is arranged in parallel with an energy store (C1) of the first resonant circuit (SK₁).

5. Electrical circuit (1) according to Claim 4, wherein the energy store is a capacitor (C1) or a coil (L1).

6. Electrical circuit (1) according to one of the preceding claims, wherein the switching unit (S₁, S₂) is designed to electrically couple an earth-side connection (5) of the transceiver unit (2) to the electrical earth (10) .

7. Electrical circuit (1) according to one of the preceding claims, wherein the transceiver unit (2) comprises an ultrasound transducer.

8. Electrical circuit (1) according to one of the preceding claims, wherein the switching unit (S₁, S₂) is a transistor and/or a metal oxide layer field-effect transistor.

9. Electrical circuit (1) according to one of the preceding claims, wherein a signal source (4) is also coupled or permanently coupled to the first resonant circuit (SK₁) .

## Revendications

1. Circuit électrique (1) destiné à faire fonctionner une unité émettrice-réceptrice (2), le circuit (1) comprenant :
- un premier circuit oscillant (SK₁) destiné à générer un signal d'émission,
- un deuxième circuit oscillant (SK₂) comprenant une unité émettrice-réceptrice (2) et
- une unité de commutation (S₁, S₂),
**caractérisé en ce que**
l'unité de commutation (S₁, S₂) est conçue pour coupler le premier circuit oscillant (SK₁) et le deuxième circuit oscillant (SK₂) l'un à l'autre lorsqu'une variable d'état du premier circuit oscillant (SK₁) a dépassé une valeur de seuil prédéfinie.

2. Circuit électrique (1) selon la revendication 1, la variable d'état étant une amplitude minimale d'une variable couplée à l'énergie d'oscillation du premier circuit oscillant (SK₁).

3. Circuit électrique (1) selon la revendication 1 ou 2, l'unité de commutation étant conçue pour relier une sortie (3) du premier circuit oscillant (SK₁) à une entrée du deuxième circuit oscillant (SK₂).

4. Circuit électrique (1) selon la revendication 3, la sortie (3) étant disposée, conjointement à une borne du premier circuit oscillant (SK1) qui est reliée à la masse électrique (10), en parallèle avec un accumulateur d'énergie (C1) du premier circuit oscillant (SK₁).

5. Circuit électrique (1) selon la revendication 4, l'accumulateur d'énergie étant un condensateur (Cl) ou une bobine (L1).

6. Circuit électrique (1) selon l'une des revendications précédentes, l'unité de commutation (S₁, S₂) étant conçue pour coupler électriquement une borne côté masse (5) de l'unité émettrice-réceptrice (2) à la masse électrique (10).

7. Circuit électrique (1) selon l'une des revendications précédentes, l'unité émettrice-réceptrice (2) comprenant un transducteur à ultrasons.

8. Circuit électrique (1) selon l'une des revendications précédentes, l'unité de commutation (S₁, S₂) étant un transistor et/ou un transistor à effet de champ à couche d'oxyde métallique.

9. Circuit électrique (1) selon l'une des revendications précédentes, une source de signal (4) étant en outre couplée ou couplée en permanence au premier circuit oscillant (SK₁).
